# EUROPÄISCHE PATENTSCHRIFT

(11) **EP 3 582 512 B1**
(45) Veröffentlichungstag und Bekanntmachung des Hinweises auf die Patenterteilung: **17.03.2021**
(21) Anmeldenummer: 19174860.7
(22) Anmeldetag: 16.05.2019
(51) Int. Cl.: H04R 25/00

(54) **VERFAHREN ZUR IDENTIFIKATION EINES HÖRERS, HÖRSYSTEM UND HÖRERSET**
METHOD FOR THE IDENTIFICATION OF AN EARPIECE, HEARING SYSTEM AND EARPIECE SET
PROCÉDÉ D'IDENTIFICATION D'UN ÉCOUTEUR, SYSTÈME AUDITIF ET ENSEMBLE D'ÉCOUTEUR

(30) Priorität: 15.06.2018 DE 102018209720
(43) Veröffentlichungstag der Anmeldung: 18.12.2019
(73) Patentinhaber: Sivantos Pte. Ltd., Singapore 539775 (SG)
(72) Erfinder: MEISTER, Bernd, 91058 Erlangen (DE)
(74) Vertreter: FDST Patentanwälte

(56) Entgegenhaltungen:
- EP-A1- 2 166 781
- EP-A1- 2 637 423
- WO-A1-2009/006889
- US-A1- 2003 235 311
- US-B2- 8 433 072

## Beschreibung

Die Erfindung betrifft ein Verfahren zur Identifikation eines Hörers, ein Hörsystem sowie ein Hörerset.

Ein Hörsystem weist ein oder zwei Hörgeräte auf, welche von einem Nutzer im oder am Ohr getragen werden. Ein Hörsystem mit zwei Hörgeräten, welche dann in oder an den Ohren auf unterschiedlichen Seiten des Kopfes getragen werden, wird auch als binaurales Hörsystem bezeichnet. Ein Hörgerät weist zur Schallausgabe einen Hörer auf, welcher je nach Hörgerätetyp entweder in das Ohr eingesetzt wird oder außerhalb des Ohrs getragen wird, wobei dann die Schallsignale z.B. über einen Schallschlauch in das Ohr geführt werden. Ein binaurales Hörsystem weist demnach zwei Hörer auf. Hörgerätetypen sind beispielsweise BTE-, ITE-, oder RIC-Hörgeräte.

Ein Hörsystem dient allgemein der Ausgabe von Schallsignalen und oftmals speziell der Verbesserung der Hörfähigkeit des Nutzers. Typischerweise weist der Nutzer ein eingeschränktes Hörvermögen auf und das Hörsystem wird dann allgemein zur Verstärkung von Schallsignalen aus der Umgebung verwendet, mit dem Ziel, ein defizitäres Hörvermögen auszugleichen. Dabei ist ein jeweiliges Hörsystem üblicherweise individuell auf den jeweiligen Nutzer angepasst und eingestellt, um dessen individuellem Hörvermögen gerecht zu werden und die individuelle Einschränkung des Hörvermögens möglichst optimal auszugleichen. Häufig wird hierzu im Rahmen einer Anpassung das Hörvermögen des Nutzers konkret bestimmt und dann das Hörsystem entsprechend eingestellt, ggf. für beide Ohren unterschiedlich. Ein Hörsystem kann aber auch allgemein ein Kopfhörer sein.

Eine wesentliche Komponente eines Hörsystems ist der Hörer, welcher zur Schallausgabe dient und welcher bei Systemen mit einer externen oder einer modularen Hörereinheit in einer Vielzahl von Varianten verfügbar ist. Je nach Hörvermögen wird dann ein entsprechend geeigneter Hörer ausgewählt und in dem Hörsystem verwendet. Beispielsweise unterscheiden sich verschiedene Hörer in der Leistungsklasse, d.h. in der maximal möglichen Leistung des ausgegebenen Schallsignals und der maximal möglichen Verstärkung, welche mit dem Hörsystem im Betrieb erzielbar ist. Bei einem stärkeren Hörverlust ist dann ein Hörer einer höheren Leistungsklasse zu wählen, um den Hörverlust entsprechend ausgleichen zu können. Das Hörsystem wird üblicherweise derart parametriert, dass dessen Übertragungsverhalten an den angeschlossenen Hörer angepasst ist.

Problematisch ist, dass in einem Hörsystem grundsätzlich verschiedene Hörer verwendet werden können oder dass beide Seiten unterschiedlich eingestellt sind oder beides und daher die Gefahr einer Verwechslung besteht. Das Hörsystem ist typischerweise derart ausgestaltet, dass je nach Bedarf diverse Hörer unterschiedlicher Hörertypen angeschlossen werden können. Sind nun mehrere verschiedene Hörertypen vorhanden, muss beim Zusammensetzen des Hörsystems, d.h. beim Verbinden eines Hörers mit dem Hörsystem, sichergestellt sein, dass auch der korrekte Hörertyp verwendet wird. Falls ein Hörerset mit Hörern unterschiedlicher Leistungsklassen zur Verfügung steht und ein Hörer einer bestimmten Leistungsklasse verwendet werden soll, besteht die Gefahr, dass versehentlich ein Hörer der falschen Leistungsklasse gegriffen und eingesetzt wird. Auch beispielsweise beim Reinigen eines Hörsystems besteht die Gefahr, dass dieses zunächst zum Reinigen in mehrere Teile zerlegt wird und anschließend falsch zusammengesetzt wird. Besonders problematisch ist dies bei binauralen Hörsystemen, da hier prinzipbedingt zwei Hörer vorhanden sind, welche sich aufgrund eines unterschiedlichen Hörvermögens auf den beiden Seiten entsprechend unterscheiden können, also unterschiedlichen Hörertypen angehören können. Werden die beiden Hörer versehentlich vertauscht, wird der für die linke Seite bestimmte Hörer auf der rechten Seite verwendet und umgekehrt. Allgemein ergibt sich durch die Verwendung eines falschen Hörers ein erhebliches Sicherheitsrisiko für den Nutzer, besonders dann, wenn versehentlich eine zu hohe Leistungsklasse verwendet wird.

Die EP 2 166 781 A1 beschreibt ein Hörhilfegerätsystem mit einer Seitenerkennungseinrichtung zum automatischen Erkennen, welches von zwei Hörhilfegeräten am linken und welches am rechten Ohr des Benutzers getragen wird.

Die US 2003/235311 A1 beschreibt ein Verfahren zur Erhöhung der Qualität einer Stereo-Audiowidergabe in einer Multi-Hörer-Umgebung. Jede Hörstation von mehreren Hörstationen eines Audiosystems weist eine Hörerschnittstelle auf, zur Verbindung mit einem Hörergerät. Bei dem Verfahren werden Testsignale überwacht, welche von der Hörerschnittstelle empfangen werden, um einen Fehler zu identifizieren.

Zur Unterscheidung von Hörern mit unterschiedlichen Eigenschaften wird in der US 8,433,072 B2 vorgeschlagen, den elektrischen Widerstand eines Hörers als einen charakteristischen Parameter zu verwenden und zu messen. Ebenfalls wird vorgeschlagen, einen Hörer mit einer Identifikationsmarke, z.B. einer RFID-Marke, zu versehen und diese dann auszulesen, um die Eigenschaften des Hörers zu bestimmen.

Vor diesem Hintergrund ist es eine Aufgabe der Erfindung, die Identifikation eines Hörers zu verbessern. Hierzu sollen ein geeignetes Verfahren, ein geeignetes Hörsystem sowie ein geeignetes Hörerset angegeben werden. Allgemein sollen unterschiedliche Hörertypen möglichst zuverlässig erkannt werden. Speziell soll die Gefahr einer Schädigung des Nutzers durch Einsetzen und Betreiben eines falschen Hörers reduziert werden.

Die Aufgabe wird erfindungsgemäß gelöst durch ein Verfahren mit den Merkmalen gemäß Anspruch 1. Weiter wird die Aufgabe gelöst durch ein Hörsystem mit den Merkmalen gemäß Anspruch 13 sowie durch ein Hörerset mit den Merkmalen gemäß Anspruch 14. Vorteilhafte Ausgestaltungen, Weiterbildungen und Varianten sind Gegenstand der Unteransprüche. Dabei gelten die Ausführungen bezüglich des Verfahrens sinngemäß auch für das Hörsystem sowie für das Hörerset und umgekehrt.

Das Verfahren dient zur Identifikation eines Hörers eines binauralen Hörsystems und wird zweckmäßigerweise auch hierzu angewandt. Vorzugsweise dient das Verfahren zur Identifikation des Hörers in dem Hörsystem, d.h. während der Hörer mit dem Hörsystem verbunden, d.h. an dieses angeschlossen ist. Die Identifikation wird also sozusagen in situ, d.h. bei der bestimmungsgemäßen Verwendung, durchgeführt und vorzugsweise durch das Hörsystem selbst und gerade nicht entkoppelt von dem Hörsystem. Das Hörsystem weist insbesondere eine Steuereinheit auf, welche derart ausgebildet ist, dass diese das Verfahren durchführt. Geeignet ist aber auch eine Variante, bei welcher der Hörer alternativ oder zusätzlich außerhalb des Hörsystems und unabhängig von diesem identifiziert wird, z.B. in einem separaten Testverfahren beim Audiologen. Die Steuereinheit ist alternativ oder zusätzlich in ein externes Gerät integriert, z.B. in ein Smartphone oder einen Computer.

Der Hörer gehört einem von mehreren insbesondere unterschiedlichen Hörertypen an. Der Hörer wird nun identifiziert, indem dieser einem der mehreren Hörertypen zugeordnet wird. Unter den Begriffen "Identifikation" und "identifizieren" wird im Zusammenhang mit einem Hörer verstanden, dass nicht lediglich erkannt wird, ob ein Hörer angeschlossen ist, sondern es wird erkannt, was für ein Hörer angeschlossen ist. Mit anderen Worten: es wird konkret der Hörertyp ermittelt und nicht bloß die Präsenz irgendeines Hörers, sodass verschiedene, also wenigstens zwei unterschiedliche Hörertypen voneinander unterschieden werden können und auch unterschieden werden.

Dem Hörer wird zur Schallausgabe ein elektrisches Eingangssignal, kurz lediglich Eingangssignal, zugeführt. Der Hörer wandelt das Eingangssignal in ein akustisches Schallsignal, kurz lediglich Schallsignal, um und gibt dieses aus. Es erfolgt also eine Schallausgabe. Das Eingangssignal ist allgemein ein Primärsignal und aufgrund der Schallausgabe wird nun ein Sekundärsignal erzeugt, welches von dem Eingangssignal abhängig ist. Das Sekundärsignal ist nicht notwendigerweise das Schallsignal selbst. Als Sekundärsignal kommt eine Vielzahl an unterschiedlichen Signalen in Betracht, wesentlich ist dabei insbesondere, dass das Sekundärsignal kausal mit dem Eingangssignal zusammenhängt.

Das Sekundärsignal wird dann von einem Sensor erfasst, welcher abhängig von dem Sekundärsignal ein elektrisches Sensorsignal, kurz lediglich Sensorsignal, erzeugt. Das Sekundärsignal wird also von dem Sensor gemessen. Das Sensorsignal ist somit vom Eingangssignal abhängig. Die Abhängigkeit des Sensorsignals vom Eingangssignal ist insbesondere durch eine Transferfunktion bestimmt, welche nicht notwendigerweise bekannt sein muss. Die Transferfunktion beschreibt insbesondere die Veränderung, die das Eingangssignals bei der Umwandlung in das Sensorsignal entlang eines Transferpfads erfährt.

Weiter wird eine Phasenmessung durchgeführt, indem ein Phasenunterschied zwischen dem Eingangssignal und dem Sensorsignal bestimmt wird. Die Phasenmessung ist also insbesondere eine elektrische Vergleichsmessung, bei welcher zwei elektrische Signale, nämlich das Eingangssignal und das Sensorsignal, miteinander verglichen werden und deren Phase relativ zueinander bestimmt wird. Der Hörer wird dann identifiziert, indem dieser anhand des Phasenunterschieds einem der mehreren Hörertypen zugeordnet wird.

Bei dem Verfahren ist der Hörer an einen Höreranschluss angeschlossen, vorzugsweise an einen Höreranschluss des Hörsystems. Über den Höreranschluss wird das Eingangssignal an den Hörer bereitgestellt. Der Erfindung liegt nun insbesondere die Idee zugrunde, einen Hörer dadurch zu identifizieren, dass Hörer unterschiedlicher Hörertypen derart ausgebildet sind, dass diese an demselben Höreranschluss und für das gleiche Eingangssignal unterschiedliche Phasengänge und somit Phasenunterschiede hervorrufen und dann diese Phasenunterschiede zu erkennen, um auf einfache und zuverlässige Weise eine entsprechende Zuordnung des Hörers zu einem der Hörertypen vorzunehmen. Kurz gesagt: die Hörer unterschiedlicher Hörertypen unterscheiden sich dadurch, dass diese bei der Phasenmessung unterschiedliche Phasenunterschiede ergeben. Verschiedene Hörer desselben Hörertyps ergeben dagegen zweckmäßigerweise auch denselben Phasenunterschied. Daher weist ein erfindungsgemäßes Hörerset wenigstens zwei Hörer auf, welche unterschiedlichen Hörertypen angehören und welche derart ausgebildet sind, dass diese durch die beschriebene Phasenmessung entsprechend unterscheidbar sind.

Zur Erzeugung des Phasenunterschieds zwecks Identifikation des Hörers werden der Hörer und der Sensor vorteilhafterweise derart ausgebildet, dass diese in ihrem Zusammenwirken insgesamt den Phasenunterschied erzeugen. Prinzipbedingt ergibt sich ein sogenannter Transfer-Phasenunterschied möglicherweise bereits aufgrund der Transferfunktion zwischen dem Eingangssignal und dem Sensorsignal. Zur Identifikation des Hörers wird nun aber zusätzlich zum Transfer-Phasenunterschied in Abhängigkeit des Hörertyps ein Identifikations-Phasenunterschied, kurz ID-Phasenunterschied, hinzugefügt. Insgesamt ergeben sich dann für unterschiedliche Hörertypen bei insbesondere gleichbleibendem oder lediglich geringfügig verändertem Transferpfad auch unterschiedliche Phasenunterschiede. Entlang des Transferpfads wird also eine zusätzliche Phase zur Identifikation, also eine Identifikationsphase oder ID-Phase aufgeprägt, welche dann im Sensorsignal zusätzlich zu einem möglichen Transfer-Phasenunterschied aufgrund des Transferpfads selbst vorhanden ist. Der Transfer-Phasenunterschied wird bei der Phasenmessung dann geeigneterweise als Offset berücksichtigt und hierzu vorzugsweise im Voraus beispielsweise geschätzt oder gemessen.

Ein Kerngedanke der Erfindung besteht demnach insbesondere darin, ein Hörsystem oder einen Hörer für ein solches oder beide derart auszubilden, dass ein Hörer eines falschen und nicht zu verwendenden Hörertyps bei der Phasenmessung einen erkennbar abweichenden Phasenunterschied ergibt, das heißt einen tatsächlichen Phasenunterschied, welcher erkennbar von einem erwarteten Phasenunterschied abweicht, welchen ein Hörer eines korrekten Hörertyps ergeben würde. Ein wesentlicher Aspekt ist hierbei die Phasenmessung, welche sich auf besonders einfache Weise realisieren lässt und einen besonders kompakten Aufbau ermöglicht. Ein besonderer Vorteil bei der Phasenmessung ist insbesondere, dass zunächst keine speziellen oder zusätzlichen Komponenten wie Widerstände oder RFID-Marken benötigt werden, um den Hörer zu identifizieren. Entsprechend wird als Sensor ein Sensor verwendet, welcher ohnehin schon im Hörsystem verbaut ist und welcher dann insbesondere beim bestimmungsgemäßen Betrieb des Hörsystems auch zu anderen Zwecken verwendet wird. Ein weiterer besonderer Vorteil ist insbesondere, dass der Hörer zum Anschließen an das Hörsystem zunächst lediglich zwei Signalkontakte benötigt und ein dritter Kontakt, welcher als Identifikationskontakt und insbesondere alleinig zur Identifikation des Hörers ausgebildet ist wird nicht benötigt. Vorzugsweise wird auf einen solchen dritten Kontakt daher verzichtet und entsprechend Bauraum eingespart.

Bei der Identifikation des Hörers ist also insbesondere vorbekannt, welcher Hörertyp welchen Phasenunterschied erzeugt. Hierzu ist zweckmäßigerweise eine Zuordnungsvorschrift, insbesondere eine Zuordnungstabelle, in einem Speicher insbesondere des Hörsystems hinterlegt. Die Zuordnungsvorschrift ordnet jedem Hörertyp einen bestimmten Phasenunterschied zu, sodass dann bei der Phasenmessung der Hörertyp über die Zuordnungstabelle bestimmt werden kann und zweckmäßigerweise auch bestimmt wird. Der Speicher ist insbesondere ein Teil der Steuereinheit.

Das Verfahren lässt sich besonders vorteilhaft verwenden, um festzustellen, ob auf einer jeweiligen Seite eines binauralen Hörsystems auch ein Hörer angeschlossen ist, welcher einem Hörertyp angehört, welcher für diese Seite auch vorgesehen ist. In einer besonders bevorzugten Ausgestaltung ist daher das Hörsystem binaural und ein erster der mehreren Hörertypen ist ein linker Hörer, welcher zur Verwendung auf der linken Seite des Hörsystems vorgesehen ist, und ein zweiter der mehreren Hörertypen ist ein rechter Hörer, welcher zur Verwendung auf der rechten Seite des Hörsystems vorgesehen ist. Das Hörsystem weist also ein linkes Hörgerät und ein rechtes Hörgerät auf. Das linke Hörgerät dient zur Versorgung des linken Ohrs eines Nutzers und wird beim bestimmungsgemäßen Gebrauch auf der linken Seite getragen, das rechte Hörgerät dient analog zur Versorgung des rechten Ohrs des Nutzers und wird beim bestimmungsgemäßen Gebrauch auf der rechten Seite getragen. Ein Vertauschen ist nicht vorgesehen und soll vielmehr verhindert werden, da der Nutzer auf beiden Seiten unter Umständen unterschiedliche Hörfähigkeiten hat und deshalb die beiden Hörgeräte zweckmäßigerweise jeweils zur Versorgung der entsprechenden Seite individuell angepasst sind. Im Rahmen des Verfahrens wird dann eine Seitenerkennung durchgeführt, indem der Hörer anhand des Phasenunterschieds als ein linker Hörer oder als ein rechter Hörer identifiziert wird. Vorzugsweise wird die Phasenmessung also zur Seitenerkennung genutzt und dabei insbesondere zur Unterscheidung von lediglich genau zwei Hörertypen. Die zwei Hörertypen erzeugen dann Phasenunterschiede, welche sich um 180° unterscheiden und somit besonders gut diskriminierbar, d.h. unterscheidbar sind. Mittels der Seitenerkennung wird dann ein Nutzer vorteilhaft davor bewahrt, die beiden Hörer eines binauralen Hörsystems fälschlicherweise in vertauschter Weise zu verwenden.

Grundsätzlich möglich und geeignet ist aber auch eine Ausgestaltung derart, dass mehr als zwei Hörertypen mittels der Phasenmessung unterschieden werden, indem durch die Hörertypen entsprechend mehr als zwei unterschiedliche Phasenunterschiede erzeugt werden und diese erkannt werden.

Die Erzeugung unterschiedlicher Phasenunterschiede durch Hörer unterschiedlicher Hörertypen lässt sich auf verschiedene Weise realisieren, wie nachfolgend näher erläutert wird.

Vorliegend weist der Hörer zwei Signalkontakte auf und der Hörer ist mittels der Signalkontakte verpolungssicher mit einem Hörgerät des Hörsystems verbindbar und vorzugsweise auch verbunden. Der Hörer und speziell die zwei Signalkontakte sind also verpolungssicher ausgebildet. Ein erster Hörertyp und ein zweiter Hörertyp der mehreren Hörertypen unterscheiden sich nun dadurch voneinander, dass diese entgegengesetzt zueinander verpolungssicher ausgebildet sind, sodass sich die beiden Phasenunterschiede, die von einem Hörer des ersten Hörertyps und von einem Hörer des zweiten Hörertyps erzeugt werden, um 180° unterscheiden. Die Signalkontakte der beiden Hörertypen sind also entgegengesetzt zueinander verpolungssicher ausgebildet. Der eine der beiden Hörertypen führt also dazu, dass bei der Umwandlung des Eingangssignals zum Sensorsignal eine zusätzliche Phase von 180° aufgeprägt wird, sodass sich ein entsprechender Phasenunterschied relativ zum anderen Hörertyp ergibt. In einer geeigneten Ausgestaltung ist der erste Hörertyp für die linke Seite eines binauralen Hörsystems vorgesehen und der zweite Hörertyp für die rechte Seite. Wird nun fälschlicherweise einer der beiden Hörer umgekehrt auf der anderen Seite angeschlossen, dann wird im Rahmen einer Seitenerkennung ein Phasenunterschied gemessen, welcher um 180° von einem erwarteten Phasenunterschied abweicht, wobei der erwartete Phasenunterschied derjenige Phasenunterschied ist, welcher von dem anderen Hörer erzeugt würde.

Im Detail wird dieses Konzept mit zwei entgegengesetzt zueinander verpolungssicher ausgebildeten Hörertypen vorzugsweise wie folgt realisiert: der Hörer weist eine Signalschnittstelle auf, zum Anschließen an ein Hörgerät des Hörsystems. Die Signalschnittstelle weist einen ersten Signalkontakt auf und einen zweiten Signalkontakt auf. Dabei sind die Signalkontakte jeweils insbesondere mit einem bestimmten Pol des Hörers assoziiert, der erste Signalkontakt ist dann immer ein Pluspol und der zweite Signalkontakt immer ein Minuspol. Das Hörgerät weist insbesondere eine entsprechend komplementäre Hörgerät-Signalschnittstelle auf, welche zwei Pole aufweist, zum Anschließen der Signalkontakte, je ein Pol pro Signalkontakt. Die Signalschnittstelle ist nun derart verpolungssicher ausgebildet, dass einer der Signalkontakte lediglich mit einem ersten Pol des Hörgeräts verbindbar ist und der andere der Signalkontakt lediglich mit einem zweiten Pol des Hörgeräts und gerade nicht umgekehrt. Dies ist beispielsweise durch unterschiedliche Geometrien der einzelnen Signalkontakte und Pole oder durch eine entsprechende Steckkontur realisiert. Ein erster Hörertyp und ein zweiter Hörertyp der mehreren Hörertypen unterscheiden sich dann insbesondere dadurch voneinander, dass bei dem ersten Hörertyp der erste Signalkontakt lediglich mit dem ersten Pol verbindbar ist und der zweite Signalkontakt lediglich mit dem zweiten Pol, wohingegen der zweite Hörertyp gegenüber dem ersten Hörertyp derart verpolt ausgebildet ist, dass bei diesem umgekehrt der erste Signalkontakt lediglich mit dem zweiten Pol verbindbar ist und der zweite Signalkontakt lediglich mit dem ersten Pol. Bei dem einen Hörertyp ist also der Pluspol auch mit einem Pluspol am Hörgerät verbunden und entsprechend ein Minuspol am Hörer mit einem Minuspol am Hörgerät und bei dem anderen Hörertyp ist umgekehrt ein jeweiliger Minuspol mit einem Pluspol verbunden. Allgemein wird dadurch vorteilhaft erreicht, dass sich die beiden Phasenunterschiede, die von den beiden Hörertypen erzeugt werden, um 180° unterscheiden, wenn diese auf derselben Seite angeschlossen werden, also an derselben Hörgerät-Signalschnittstelle.

In einer ersten geeigneten Variante wird dem Hörer über die Signalkontakte das elektrische Eingangssignals zugeführt und der Sensor ist außerhalb des Hörers und unabhängig von dem Hörer angeordnet. Die Verpolung wird also dadurch realisiert, dass die Übertragung des Eingangssignals an den Hörer verpolt ausgebildet ist, sodass dann prinzipbedingt das Sekundärsignal, welches durch einen Hörer des ersten Hörertyps erzeugt wird, bezüglich des Sekundärsignals, welches durch einen Hörer des zweiten Hörertyps erzeugt wird, ein umgekehrtes Vorzeichen aufweist. Der Phasenunterschied zur Identifikation des Hörers wird also insbesondere bei der Übergabe des Eingangssignals an den Hörer erzeugt, d.h. die ID-Phase wird bei der Übergabe des Eingangssignals an den Hörer und somit am Anfang des Transferpfads aufgeprägt. Der Sensor erzeugt dann je nach Sekundärsignal ein entsprechendes Sensorsignal. In dieser Variante sind also die Hörer selbst zueinander entgegensetzt verpolt ausgebildet.

Für einen optimalen Hörkomfort wird speziell bei der ersten Variante in einem normalen Hörbetrieb, kurz Hörbetrieb, vorzugsweise das Eingangssignal auf der einen Seite mit umgekehrtem Vorzeichen an den Hörer übergeben, sodass die Sekundärsignale auf beiden Seiten dann gerade nicht mehr entgegensetzt sind, sondern insbesondere gleichphasig. Zur Identifikation des Hörers wird dann aber zweckmäßigerweise das originale Eingangssignal verwendet, um entsprechend gegenphasige Sekundärsignale erzeugen zu können, sodass die beiden Hörertypen dann unterschieden werden können und auch unterschieden werden.

In einer zweiten geeigneten Variante werden dagegen nicht die Hörer hinsichtlich des Eingangssignals selbst verpolt, sondern die Sensoren auf beiden Seiten des Hörsystems. Zweckmäßigerweise ist der Sensor dabei in den Hörer integriert und mit diesem fest verbunden, sodass der Sensor und der Hörer zusammen insbesondere eine untrennbare Baugruppe bilden. Dies gilt entsprechend für beide Seiten eins binauralen Hörsystems, wobei auch ganz allgemein ein binaurales Hörsystem insbesondere zwei Sensoren aufweist, nämlich einen für jeden der beiden Hörer. Bei der zweiten Variante wird nun über die Signalkontakte das Sensorsignal übertragen und nicht das Eingangssignal. Die obigen Ausführungen zur ersten Variante gelten jedoch sinngemäß auch für die zweite Variante, bei welcher nunmehr die Eingangssignale und auch die Sekundärsignale grundsätzlich gleichphasig sind, bei welcher aber die Sensorsignale gegenphasig sind. Der Phasenunterschied zur Identifikation des Hörers wird also bei der Erzeugung des Sensorsignals, genauer bei der Übergabe des Sensorsignals an die Steuereinheit erzeugt, d.h. die ID-Phase wird dem Sensorsignal aufgeprägt und somit am Ende des Transferpfads. Dies bietet insbesondere den Vorteil, dass das Eingangssignal nicht für einen normalen Hörbetrieb manipuliert zu werden braucht.

Bei der zweiten Variante weist der Hörer insbesondere zwei Signalschnittstellen auf, eine verpolte Signalschnittstelle für das Sensorsignal und eine weitere, nichtverpolte Signalschnittstelle für das Eingangssignal. Demgegenüber weist der Hörer bei der zweiten Variante lediglich eine Signalschnittstelle auf, nämlich für das Eingangssignal, und ansonsten keine weiteren Signalschnittstellen.

Speziell bei der zweiten Variante ist der Sensor derart mit dem Hörer verbunden, dass eine Trennung bei ordnungsgemäßer Handhabung nicht möglich ist. Der Sensor ist somit dem Hörer dauerhaft und auch eindeutig zugeordnet. Der Sensor ist also insbesondere als ein Bestandteil des Hörers ausgebildet. Dadurch wird sichergestellt, dass auch immer der korrekte Sensor mit dem zugehörigen Hörer verbunden ist, da allein aufgrund des Hörers eine Identifikation desselben nicht möglich ist. Hierzu dient nämlich der Sensor und genauer gesagt dessen spezielle Verpolung. Zur Integration des Sensors in den Hörer ist der Sensor an dem Hörer befestigt, z.B. mit diesem verklebt, in ein Gehäuse des Hörers eingegossen oder ein Bestandteil des Hörers selbst.

Grundsätzlich sind zur Phasenmessung eine Vielzahl unterschiedlicher Konzepte geeignet. Ein wesentlicher Punkt hierbei ist insbesondere, dass ein Sensorsignal erzeugt wird, welches über eine Transferfunktion mit dem Eingangssignal verbunden ist und dass bei der Erzeugung des Sensorsignals aus dem Eingangssignal ein zusätzlicher Phasenunterschied hinzugefügt wird, also eine zusätzliche Phase aufgeprägt wird, welcher bzw. welche dann zur Identifikation des Hörers verwendet wird. Diese Phase wird daher wie oben bereits beschrieben als ID-Phase bezeichnet. Dabei sind aber grundsätzlich jegliche Arten von Sekundärsignalen und verschiedenste Sensoren zu deren Messung geeignet. Einige bevorzugte Kombinationen von Sekundärsignal und Sensor werden nachfolgend im Detail erläutert. Die genannten Varianten lassen sich auch miteinander kombinieren.

In einer bevorzugten Ausgestaltung ist das Sekundärsignal ein Schallsignal, welches von dem Hörer bei der Schallausgabe erzeugt wird, und der Sensor ist ein Mikrofon, welches das Schallsignal aufnimmt. Vorteilhafterweise wird als Sensor ein Mikrofon des Hörsystems verwendet, insbesondere ein Mikrofon, welches ein Teil eines Hörgeräts des Hörsystems ist und welches in einem Hörbetrieb zur Aufnahme von Geräuschen aus der Umgebung dient, um diese nachfolgend zu verstärken und über den Hörer des Hörgeräts auszugeben. Geeignet ist aber auch z.B. ein vom Nutzer bei der bestimmungsgemäßen Verwendung im Gehörgang getragenes Mikrofon, insbesondere ein Körperschallmikrofon, oder alternativ ein zusätzliches Mikrofon. Das Sekundärsignal ist insbesondere ein ohnehin zur Ausgabe an den Nutzer erzeugtes Schallsignal. Dieses wird üblicherweise durch Reflektionen, Eigenmodi und Beugungen im Gehörgang des Nutzers weiter modifiziert, bevor es vom Sensor aufgenommen wird.

In einer weiteren bevorzugten Ausgestaltung ist das Sekundärsignal ein Magnetfeld, welches von dem Hörer bei der Schallausgabe erzeugt wird, und der Sensor ist ein Magnetfeldsensor, welcher das Magnetfeld misst. Dieser Variante liegt die Überlegung zugrunde, dass ein Hörer bei der Schallausgabe prinzipbedingt ein Magnetfeld erzeugt, welches abhängig vom elektrischen Eingangssignal ist, sodass ein zusätzlicher Phasenunterschied bei einem Vergleich mit dem Eingangssignal besonders gut erkennbar ist. Der Sensor ist geeigneterweise ein Hall-Sensor, eine Spule oder eine ohnehin in einem Hörgerät des Hörsystems bereits vorhandene Telefonspule, auch als T-Coil bezeichnet.

In einer weiteren bevorzugten Ausgestaltung ist das Sekundärsignal eine Vibration, welche insbesondere wenigstens mittelbar von dem Hörer bei der Schallausgabe erzeugt wird, und der Sensor ist ein Vibrations- oder Beschleunigungssensor, welcher die Vibration aufnimmt. Ein Vibrationssensor unterscheidet sich von einem Mikrofon insbesondere dadurch, dass ein Vibrationssensor nicht direkt durch ein Schallsignal angeregt wird, sondern vielmehr eine Vibration, d.h. eine mechanische Beschleunigung, insbesondere der umliegenden Umgebung oder der umliegenden Bauteile oder von beidem misst. Beispielsweise misst der Sensor dann während der Schallausgabe eine Vibration des Hörers oder genauer gesagt eines Gehäuses des Hörers. Ein Vibrations- oder Beschleunigungssensor umfasst in einer geeigneten Ausgestaltung eine schwingend gelagerte Testmasse, welche durch Schall oder Vibration oder beides entsprechend angeregt wird, sodass der Vibrations- oder Beschleunigungssensor dann ein Sensorsignal erzeugt, welches abhängig vom Eingangssignal ist.

Insbesondere ist zu beachten, dass zu einer möglichst sicheren Messung des Phasenunterschieds eine entsprechend geeignete Samplingrate für den Sensor verwendet wird. Das Eingangssignal weist üblicherweise ein Frequenzspektrum im für Normalhörende hörbaren Bereich von insbesondere 20 Hz bis 20 kHz auf, sodass auch das Sekundärsignal entsprechend in diesem Frequenzbereich liegt. Zweckmäßigerweise wird daher die Samplingrate für den Sensor derart gewählt, dass auch das Sensorsignal solche Frequenzen abbildet. Speziell ein Beschleunigungssensor wird typischerweise beim bestimmungsgemäßen Gebrauch mit einer Samplingrate von lediglich wenigen Messwerten pro Sekunde betrieben, also deutlich unterhalb von 20 Hz. Zur Messung des Sekundärsignals wird dann allgemein für den Sensor zweckmäßigerweise eine Samplingrate zwischen 40 Hz und 40 kHz gewählt.

Als Eingangssignal kann prinzipiell jedes Signal verwendet werden, insbesondere auch jedes im Hörbetrieb aufgenommene und umgewandelte Schallsignal aus der Umgebung oder alternativ oder zusätzlich ein elektrisches Audiosignal. Um jedoch möglichst frühzeitig und vorteilhafterweise außerhalb des regulären Hörbetriebs den Hörer zu identifizieren, ist das elektrische Eingangssignal in einer zweckmäßigen Ausgestaltung ein Startsignal, welches beim Einschalten, d.h. bei einer Inbetriebnahme des Hörsystems abgespielt wird. Dadurch erfolgt noch vor einem eigentlichen Hörbetrieb eine Identifikation des Hörers. Das Startsignal ist vorzugsweise eine Startmelodie, welche beim Einschalten des Hörsystems und zur akustischen Anzeige der Inbetriebnahme abgespielt wird.

Alternativ oder zusätzlich wird der Hörer vorteilhafterweise im Rahmen einer open-loop-gain-Messung des Hörsystems identifiziert. Diese open-loop-gain-Messung wird auch als Kalibrierungsbetrieb bezeichnet und ist genauer gesagt ein Kalibrierungsbetrieb zur Kalibrierung einer maximalen Verstärkung des Hörgeräts, welche üblicherweise von den jeweils konkret vorliegenden und möglicherweise wechselnden Umgebungsbedingungen abhängt. Hierbei weist das Hörsystem also eine Verstärkungsregelung auf, welche in dem Kalibrierungsbetrieb kalibriert wird, indem ein Testsignal als das Eingangssignal verwendet wird, wodurch ein Kalibrierungssignal erzeugt wird, um die maximale Verstärkung des Hörsystems einzustellen. Das Kalibrierungssignal ist insbesondere ein Mikrofonsignal, das Testsignal wird also ausgegeben und wiederaufgenommen, um die Umgebung zu charakterisieren. Das Kalibrierungssignal dient dann in Kombination mit dem Testsignal insbesondere dazu, die Übertragungsfunktion vom Hörer des Hörsystems zum Trommelfell des Nutzers zu bestimmen, insbesondere zu schätzen, und abhängig davon die maximale Verstärkung einzustellen. Das Kalibrierungssignal wird nun vorteilhaft zugleich als Sensorsignal verwendet, d.h. das Kalibrierungssignal ist das Sensorsignal. Insofern ähnelt diese Ausgestaltung der weiter oben beschriebenen Ausgestaltung mit dem Schallsignal als Sekundärsignal und dem Mikrofon als Sensor. Die Identifikation des Hörers erfolgt hierbei dann vorteilhaft parallel zur open-loop-gain-Messung, sodass der apparative und steuerungstechnische Aufwand zur Identifikation des Hörers minimal ist, da dasselbe Kalibrierungssignal für beide Zwecke verwendet wird. Die beschriebene Messung ist zudem nicht auf einen speziellen Kalibrierungsbetrieb beschränkt, sondern wird in einer vorteilhaften Ausgestaltung im laufenden Betrieb, insbesondere im Normalbetrieb, durchgeführt. Die Messung wird vorzugsweise adaptiv durchgeführt. Dabei wird dann vorteilhaft die Phase während der Laufzeit des Hörsystems ständig ermittelt, d.h. wiederkehrend. Hierzu ist der Sensor insbesondere an einen geeigneten Signalverarbeitungsblock angeschlossen, welcher die Übertragungsfunktion schätzt. Der Signalverarbeitungsblock ist vorzugsweise ein Teil der Steuereinheit.

Vorzugsweise wird zusätzlich zur Identifikation des Hörers mittels der Phasenmessung auch eine Leistungsklasse des Hörers mittels einer Amplitudenmessung ermittelt, wobei die Amplitudenmessung vorzugsweise mit dem Sensor durchgeführt wird. Die Amplitudenmessung ist insbesondere eine Messung eines Amplitudenfrequenzgangs. Der Hörer weist also eine Leistungsklasse auf, welche durch eine zusätzliche Amplitudenmessung ermittelt wird, welche insbesondere zeitgleich zur Phasenmessung durchgeführt wird. Die Leistungsklasse ist geeigneterweise durch ein Übertragungsverhalten des Hörers definiert, d.h. insbesondere durch einen Amplitudenfrequenzgang, welcher einer bestimmten Leistungsklasse zugeordnet ist. Dadurch wird dann durch Messung der Amplitude, d.h. durch die Amplitudenmessung, die Leistungsklasse des Hörers bestimmt.

Alternativ oder zusätzlich wird in einer geeigneten Ausgestaltung zusätzlich zur Identifikation des Hörers mittels der Phasenmessung auch eine Leistungsklasse des Hörers mittels einer Impedanzmessung bestimmt. Der Hörer weist also eine Leistungsklasse auf, welche durch eine zusätzliche Impedanzmessung ermittelt wird, welche insbesondere zeitgleich zur Phasenmessung durchgeführt wird. Die Leistungsklasse ist geeigneterweise durch einen elektrischen Widerstand des Hörers definiert, d.h. in den Hörer ist ein elektrischer Widerstand integriert, welcher einen bestimmten Widerstandswert aufweist, welcher einer bestimmten Leistungsklasse zugeordnet ist. Dadurch wird dann durch Messung des Widerstands die Leistungsklasse des Hörers bestimmt.

Besonders vorteilhaft bei der Leistungsklassenerkennung wie oben beschrieben ist eine Ausgestaltung, bei welcher die Phasenmessung zur Seitenerkennung genutzt wird, sodass dann ein Hörer einerseits durch eine Amplituden- oder Widerstandsmessung einer Leistungsklasse zugeordnet wird und andererseits zusätzlich durch eine Phasenmessung einer Seite des Hörsystems. Der Hörer wird dann also sozusagen in zwei Dimensionen identifiziert, nämlich einmal hinsichtlich der Leistungsklasse und einmal hinsichtlich der Seite. Insofern ist ein Hörertyp also durch zwei Parameter gekennzeichnet, nämlich durch einen ersten Parameter "Leistungsklasse" und einen zweiten Parameter "Seite".

Ein besonderer Vorteil bei der Bestimmung der Leistungsklasse besteht insbesondere darin, dass mit derselben Messung, auch als Messroutine bezeichnet, zugleich auch der Phasenunterschied messbar ist, d.h. die Phasenmessung erfolgt als ein Teil allgemein der Messroutine, sodass die Leistungsklasse und die Seite mit einer einzelnen Messung gleichzeitig bestimmbar sind und zweckmäßigerweise auch bestimmt werden.

Vorzugsweise wird die Phasenmessung bei einer Frequenz von höchstens 500 Hz durchgeführt. Dem liegt insbesondere die Beobachtung zugrunde, dass sich der Phasenunterschied bei niedrigen Frequenzen besser bestimmen lässt als bei hohen Frequenzen, da Signale bei hohen Frequenzen störanfälliger sind. So zeigen sich bei höheren Frequenzen zunehmend Störeinflüsse durch z.B. die individuelle Geometrie des Ohrs des Nutzers oder die gewählte Länge eines Schallschlauchs eines Hörgeräts des Hörsystems. Grundsätzlich kommt der gesamte akustische Frequenzbereich zur Messung in Betracht, wobei jedoch niedrige Frequenzen, d.h. Frequenzen von höchstens 500 Hz, besonders zuverlässige Messungen ermöglichen. Vorzugsweise wird die Phasenmessung jedoch wenigstens bei einer Frequenz von 20 Hz durchgeführt. Die Samplingrate des Sensors ist zweckmäßigerweise auf die Frequenz angepasst und entspricht vorzugsweise wenigstens dem doppelten der Frequenz.

Ein erfindungsgemäßes Hörsystem ist ausgebildet, das zuvor beschriebene Verfahren auszuführen und weist hierzu eine Steuereinheit auf. Die Steuereinheit ist in einer geeigneten Ausgestaltung in ein Hörgerät des Hörsystems integriert.

Nachfolgend wird ein Ausführungsbeispiel der Erfindung anhand einer Zeichnung näher erläutert. Darin zeigen jeweils schematisch:
- Fig. 1: ein binaurales Hörsystem
- Fig. 2: eine schematisierte Darstellung des Hörsystems aus Fig. 1,
- Fig. 3a, 3b: eine erste Variante eines Hörsystems,
- Fig. 4a, 4b: eine zweite Variante eines Hörsystems,
- Fig. 5a, 5b: eine dritte Variante eines Hörsystems.

In den Fig. 1 ist ein binaurales Hörsystem 2 gezeigt, mit oder zwei Hörgeräten 4, welche jeweils von einem Nutzer im oder am Ohr getragen werden. Die nachfolgenden Ausführungen sind jedoch sinngemäß auch auf ein Hörsystem 2 mit lediglich einem Hörgerät 4 anwendbar. Im gezeigten Ausführungsbeispiel weist ein jeweiliges Hörgerät 4 zur Schallausgabe einen Hörer 6 auf, welcher je nach Hörgerätetyp entweder in das Ohr eingesetzt wird oder außerhalb des Ohrs getragen wird. Vorliegend ist lediglich beispielhaft ein sogenannten RIC-Hörgerät gezeigt, bei welchem der Hörer 6 im Ohr getragen wird und über eine elektrische Verbindung 8 mit dem übrigen Hörgerät 4 verbunden ist.

Das gezeigte Hörsystem 2 dient allgemein zur Verstärkung von Schallsignalen aus der Umgebung, mit dem Ziel, ein defizitäres Hörvermögen des Nutzers auszugleichen. Hierzu ist das Hörsystem 2 individuell auf den Nutzer angepasst und eingestellt, um dessen individuellem Hörvermögen gerecht zu werden und die individuelle Einschränkung des Hörvermögens auszugleichen. In einer nicht gezeigten Variante ist das Hörsystem 2 allgemein ein Kopfhörer.

Eine wesentliche Komponente eines Hörsystems 2 ist der Hörer 6, welcher zur Schallausgabe dient und in einer Vielzahl von Varianten verfügbar ist. Je nach Hörvermögen wird ein geeigneter Hörer 6 ausgewählt und in dem Hörsystem 2 verwendet. Das Hörsystem 2 ist nun derart ausgebildet, dass die Gefahr einer Verwechslung des Hörers 6 verringert wird, d.h. die Gefahr, fälschlicherweise einen Hörer 6 eines Hörertyps zu verwenden, welcher nicht für den Nutzer vorgesehen ist. Hierzu wird ein Verfahren durchgeführt, mittels welchem der Hörer 6 identifiziert wird, d.h. einem von mehreren Hörertypen zugeordnet wird. Das Verfahren wird vorliegend von einer Steuereinheit 10 ausgeführt, welche ein Teil des Hörsystems 2 ist und in einem der Hörgeräte 4 untergebracht ist.

Das Verfahren wird anhand von Fig. 2 näher erläutert, in welcher eines der Hörgeräte 4 aus Fig. 1 stark schematisiert als Schaltbild dargestellt ist. Grundsätzlich ist das Hörsystem 2 zunächst derart ausgebildet, dass ein Mikrofon 12 Schallsignale 100 aus der Umgebung aufnimmt und in ein Mikrofonsignal 102 umwandelt. Dieses wird an die Steuereinheit 10 weitergeleitet und dort verstärkt. Die Steuereinheit 10 erzeugt also ein verstärktes Mikrofonsignal, welches ein elektrisches Eingangssignal 104 ist, welches zur Ausgabe an den Hörer 6 übergeben wird. Der Hörer 6 wandelt das Eingangssignal 104 im Rahmen einer Schallausgabe in ein Schallsignal 106 um, welches an den Nutzer ausgegeben wird. Dabei erzeugt der Hörer 6 vorliegend prinzipbedingt auch ein Magnetfeld 108. Das Schallsignal 106 sowie das Magnetfeld 108 sind also abhängig vom Eingangssignal 104, welches auch als Primärsignal 110 bezeichnet wird. Daher werden das Schallsignal 106 sowie das Magnetfeld 108 auch jeweils als Sekundärsignal 112 bezeichnet. Andere, nicht gezeigte Sekundärsignale 112 sind beispielsweise eine bei der Schallausgabe erzeugte Vibration oder eine Beschleunigung.

Das Verfahren dient nun zur Identifikation des Hörers 6, welcher einem von mehreren unterschiedlichen Hörertypen angehört. Wenigstens eines der Sekundärsignale 112 wird nun von einem Sensor 14 erfasst, welcher abhängig von dem Sekundärsignal 112 ein elektrisches Sensorsignal 114 erzeugt. Die Abhängigkeit des Sensorsignals 114 vom Eingangssignal 112 ist insbesondere durch eine Transferfunktion T bestimmt, welche nicht notwendigerweise bekannt sein muss und welche die Veränderung beschreibt, welche das Eingangssignals 104 bei der Umwandlung in das Sensorsignal 114 entlang eines Transferpfads erfährt. Entsprechend ergeben sich in Fig. 2 zwei Transferfunktionen T für die beiden durch Pfeile angedeuteten Transferpfade, nämlich einmal vom Hörer 6 zum Sensor 14 und einmal vom Hörer 6 zum Mikrofon 12, welches ebenfalls als Sensor 14 verwendbar ist. Weiter wird vorliegend von der Steuereinheit 10 eine Phasenmessung durchgeführt, indem ein Phasenunterschied zwischen dem Eingangssignal 104 und dem Sensorsignal 114 bestimmt wird. Der Hörer 6 wird dann anhand des Phasenunterschieds einem der mehreren Hörertypen zugeordnet und dadurch identifiziert.

Der Hörer 6 ist an einen Höreranschluss 16 des Hörsystems 2 angeschlossen, wobei über den Höreranschluss 16 das Eingangssignal 104 an den Hörer 6 übergeben wird. Die Hörer 6 unterschiedlicher Hörertypen sind nun derart ausgebildet, dass diese an demselben Höreranschluss 16 und für das gleiche Eingangssignal 104 unterschiedliche Phasenunterschiede hervorrufen. Bei der Phasenmessung ergeben sich also für unterschiedliche Hörertypen unterschiedliche Phasenunterschiede. Verschiedene Hörer 6 desselben Hörertyps ergeben dagegen auch denselben Phasenunterschied. Prinzipbedingt ergibt sich ein sogenannter Transfer-Phasenunterschied möglicherweise bereits aufgrund der Transferfunktion T zwischen dem Eingangssignal 104 und dem Sensorsignal 114. Zur Identifikation des Hörers 6 wird nun zusätzlich zum Transfer-Phasenunterschied in Abhängigkeit des Hörertyps ein Identifikations-Phasenunterschied, kurz ID-Phasenunterschied, hinzugefügt. Insgesamt ergeben sich dann für unterschiedliche Hörertypen bei gleichbleibendem Transferpfad auch unterschiedliche Phasenunterschiede. Entlang des Transferpfads T wird also eine zusätzliche Phase zur Identifikation, also eine Identifikationsphase oder ID-Phase aufgeprägt, welche dann im Sensorsignal 114 zusätzlich zu einem möglichen Transfer-Phasenunterschied aufgrund des Transferpfads T selbst vorhanden ist. Die ID-Phase kann allgemein an unterschiedlichen Stellen entlang des Transferpfads aufgeprägt werden.

In Fig. 1 ist eine Variante gezeigt, bei welcher das Sekundärsignal 112 ein Schallsignal 106 ist, welches von dem Hörer 6 bei der Schallausgabe erzeugt wird. Der Sensor 14 ist hier das Mikrofon 12, welches in einem Hörbetrieb zur Aufnahme von Geräuschen aus der Umgebung dient, um diese nachfolgend zu verstärken und über den Hörer 6 des Hörgeräts 4 auszugeben. Alternativ wird ein anderes Mikrofon verwendet.

Ebenfalls in Fig. 1 gezeigt ist eine Variante, bei welcher das Sekundärsignal 112 ein Magnetfeld 108 ist, welches von dem Hörer 6 bei der Schallausgabe erzeugt wird. Der Sensor 14 ist ein Magnetfeldsensor, welcher das Magnetfeld 108 misst. Der Sensor 14 ist beispielsweise ein Hall-Sensor, eine Spule oder eine Telefonspule der Hörgeräts 4, auch als T-Coil bezeichnet.

Nicht gezeigt ist eine weitere Variante, bei welcher das Sekundärsignal 112 eine Vibration ist, welche insbesondere wenigstens mittelbar von dem Hörer 6 bei der Schallausgabe erzeugt wird, wobei dann der Sensor 14 ein Vibrationssensor ist, welcher die Vibration aufnimmt. Ebenfalls nicht gezeigt ist eine Variante, bei welcher das Sekundärsignal 112 eine Beschleunigung ist, welche wenigstens mittelbar durch die Schallausgabe erzeugt wird, wobei dann der Sensor 14 ein Beschleunigungssensor ist , welcher die Beschleunigung misst.

Die genannten gezeigten und nicht gezeigten Varianten können auch einzeln angewendet oder beliebig kombiniert werden.

Das Verfahren wird vorliegend verwendet, um festzustellen, ob auf einer jeweiligen Seite des binauralen Hörsystems 2 auch ein Hörer 6 angeschlossen ist, welcher einem Hörertyp angehört, welcher auch zur Verwendung auf dieser Seite vorgesehen ist. Ein erster der mehreren Hörertypen ist dann ein linker Hörer, welcher zur Verwendung auf der linken Seite des Hörsystems 2 vorgesehen ist, und ein zweiter der mehreren Hörertypen ist ein rechter Hörer, welcher zur Verwendung auf der rechten Seite des Hörsystems 2 vorgesehen ist. Im Rahmen des Verfahrens wird dann eine Seitenerkennung durchgeführt, indem der Hörer 6 anhand des Phasenunterschieds als ein linker Hörer oder als ein rechter Hörer identifiziert wird.

In den Fig. 3a, 3b, 4a, 4b und 5a, 5b ist verdeutlicht, wie sich die Erzeugung unterschiedlicher Phasenunterschiede durch Hörer 6 unterschiedlicher Hörertypen realisieren lässt. Dabei zeigen die Fig. 3a und 3b eine erste Variante, die Fig. 4a und 4b eine zweite Variante und die Fig. 5a und 5b eine dritte Variante. In allen Varianten ist der Hörer 6 verpolungssicher mit einem Hörgerät 4 des Hörsystems 2 verbindbar und somit verpolungssicher ausgebildet. Der erste Hörertyp, jeweils in den Fig. 3a, 4a und 5a gezeigt, und der zweite Hörertyp, jeweils in den Fig. 3b, 4b und 5b gezeigt, unterscheiden sich nun dadurch voneinander, dass diese entgegengesetzt zueinander verpolungssicher ausgebildet sind, sodass sich die beiden Phasenunterschiede, die von einem Hörer 6 des ersten Hörertyps und von einem Hörer 6 des zweiten Hörertyps erzeugt werden, um 180° unterscheiden. Der eine der beiden Hörertypen führt also dazu, dass bei der Umwandlung des Eingangssignals 104 zum Sensorsignal 114 eine zusätzliche Phase von 180° aufgeprägt wird, sodass sich ein entsprechende Phasenunterschied relativ zum anderen Hörertyp ergibt. Vorliegend ist lediglich beispielhaft der erste Hörertyp für die linke Seite des binauralen Hörsystems 2 vorgesehen und der zweite Hörertyp für die rechte Seite. Wird nun fälschlicherweise einer der beiden Hörer 6 umgekehrt auf der anderen Seite angeschlossen, dann wird im Rahmen einer Seitenerkennung ein Phasenunterschied gemessen, welcher um 180° von einem erwarteten Phasenunterschied abweicht, wobei der erwartete Phasenunterschied derjenige Phasenunterschied ist, welcher von dem anderen Hörer 6 erzeugt würde.

Im den gezeigten Ausführungsbeispielen wird dieses Konzept mit zwei entgegengesetzt zueinander verpolungssicher ausgebildeten Hörertypen beispielhaft wie folgt realisiert: der Hörer 6 weist eine Signalschnittstelle 18 auf, zum Anschließen an eines der Hörgeräte 4, genauer an den Höreranschluss 16, welcher also eine entsprechend komplementäre Hörgerät-Signalschnittstelle ist. Die Signalschnittstelle 18 weist einen ersten Signalkontakt 20 auf und einen zweiten Signalkontakt 22. Das Hörgerät 4, genauer der Höreranschluss 16, weist nun zwei Pole 24, 26 auf, zum Anschließen der Signalkontakte 20, 22. Die Signalschnittstelle 18 ist nun derart verpolungssicher ausgebildet, dass einer der Signalkontakte 20, 22 lediglich mit einem ersten Pol 24 des Hörgeräts verbindbar ist und der andere der Signalkontakte 20, 22 lediglich mit einem zweiten Pol 26 und gerade nicht umgekehrt. Dies ist beispielsweise wie in den Fig. 3a, 3b, 4a, 4b, 5a, 5b gezeigt durch unterschiedliche Geometrien der einzelnen Signalkontakte 20, 22 und Pole 24, 26 realisiert. Der erste Hörertyp und der zweite Hörertyp unterscheiden sich dann dadurch voneinander, dass bei dem ersten Hörertyp der erste Signalkontakt 20 lediglich mit dem ersten Pol 24 verbindbar ist und der zweite Signalkontakt 22 lediglich mit dem zweiten Pol 26, wohingegen der zweite Hörertyp gegenüber dem ersten Hörertyp derart verpolt ausgebildet ist, dass bei diesem umgekehrt der erste Signalkontakt 20 lediglich mit dem zweiten Pol 26 verbindbar ist und der zweite Signalkontakt 22 lediglich mit dem ersten Pol 24. Dadurch wird erreicht, dass sich die beiden Phasenunterschiede, die von den beiden Hörertypen erzeugt werden, um 180° unterscheiden, wenn diese auf derselben Seite angeschlossen werden, also an derselben Hörgerät-Signalschnittstelle 18.

Bei dem einen Hörertyp in Fig. 3a, 4a und 5a ist der erste Signalkontakt 20 ein Pluspol und mit dem ersten Pol 24 verbindbar, welcher auch ein Pluspol ist. Der zweite Signalkontakt 22 ist ein Minuspol und mit dem zweiten Pol 26 verbindbar, welcher auch ein Minuspol ist. Bei dem in Fig. 3b, 4b und 5b gezeigten anderen Hörertyp ist der erste Signalkontakt 20 ebenfalls ein Pluspol aber umgekehrt zu Fig. 3a, 4a und 5a mit dem zweiten Pol 26 verbindbar, welcher nun ein Minuspol ist. Der zweite Signalkontakt 22 ist dann ein Minuspol und mit dem ersten Pol 24 verbindbar, welcher nun ein Pluspol ist. Die Hörer 6 der Fig. 3a und 3b sind also gegeneinander verpolt ausgebildet. Die beiden in den Fig. 3a und 3b gezeigten Hörer 6 bilden auch gemeinsam ein Hörerset. Beides gilt entsprechend auch für die beiden Hörer 6 der Fig. 4a und 4b sowie für die beiden Hörer 6 der Fig. 5a und 5b.

Die Variante der Fig. 3a, 3b zeichnet sich nun dadurch aus, dass dem Hörer 6 über die Signalkontakte 20, 22 das elektrische Eingangssignals 104 zugeführt wird und dass der Sensor 14 außerhalb des Hörers 6 und unabhängig von diesem angeordnet ist, hier als Teil des Hörgeräts 4. Die Verpolung wird also dadurch realisiert, dass die Übertragung des Eingangssignals 104 an den Hörer 6 verpolt ausgebildet ist, sodass dann prinzipbedingt das Sekundärsignal 112, welches durch den Hörer 6 des ersten Hörertyps in Fig. 3a erzeugt wird, bezüglich des Sekundärsignals 112, welches durch einen Hörer 6 des zweiten Hörertyps in Fig. 3b erzeugt wird, ein umgekehrtes Vorzeichen aufweist. Der Phasenunterschied zur Identifikation des Hörers 6 wird also bei der Übergabe des Eingangssignals 104 an den Hörer 6 erzeugt und somit am Anfang des Transferpfads.

Demgegenüber werden in der zweiten Variante der Fig. 4a, 4b nicht die Hörer 6 hinsichtlich des Eingangssignals 104 selbst verpolt, sondern die Sensoren 14 auf beiden Seiten des Hörsystems 2. Der jeweilige Sensor 14 ist dabei in den jeweiligen Hörer 6 integriert und mit diesem fest verbunden und bildet mit diesem wie gezeigt eine untrennbare Baugruppe. Über die Signalkontakte 20, 22 wird nun das Sensorsignal 114 übertragen und nicht das Eingangssignal 104. Der Phasenunterschied zur Identifikation des Hörers 6 wird also bei der Erzeugung des Sensorsignals 114, genauer bei der Übergabe des Sensorsignals 114 an die Steuereinheit 10 erzeugt, d.h. am Ende des Transferpfads. Das Eingangssignal 104 wird separat über zusätzliche Signalleitung mit entsprechend zwei zusätzlichen Signalkontakten 28, 30 an den Hörer 6 übertragen. Diese Signalkontakte 28, 30 für das Eingangssignal 104 sind bei unterschiedlichen Hörertypen dann nicht verpolt. Unterschiedliche Hörertypen sind also hinsichtlich des Eingangssignals 104 immer phasenrichtig angeschlossen und speziell auch unabhängig von der Seite immer phasenrichtig angeschlossen. Insgesamt weist der Hörer 6, speziell dessen Signalschnittstelle 18, in den Fig. 4a, 4b also vier Signalkontakte 20, 22, 28, 30 auf, zwei Signalkontakte 28, 30 für das Eingangssignal 104 und zwei weitere Signalkontakte 20, 22 für das Sensorsignal 114.

Die Fig. 5a und 5b zeigen nun eine Kombination der beiden Varianten der Fig. 3a, 3b und 4a, 4b. In den Fig. 5a, 5b sind die beiden Hörertypen hinsichtlich des Eingangssignals 104 verpolt ausgebildet, d.h. wie in der Variante der Fig. 3a und 3b ausgebildet. Im Gegensatz zu der Variante der Fig. 3a, 3b ist jedoch bei der Variante der Fig. 5a, 5b der Sensor 14 jeweils in den Hörer 6 integriert, wie in der Variante der Fig. 4a, 4b. Hinsichtlich des Sensorsignals 114 sind die Hörertypen der Variante gemäß Fig. 5a, 5b jedoch nicht verpolt ausgebildet, sondern immer phasenrichtig. Die Variante der Fig. 5a, 5b basiert also auf der Variante der Fig. 3a, 3b, wobei der Sensor 14 nunmehr in den jeweiligen Hörer 6 integriert ist.

Als Eingangssignal 104 kann prinzipiell jedes Signal verwendet werden, z.B. kann alternativ oder zusätzlich zum verstärkten Mikrofonsignal 102 auch ein elektrisches Audiosignal verwendet werden. In einer nicht gezeigten Variante wird als Eingangssignal 104 ein Startsignal verwendet, welches beim Einschalten, d.h. bei einer Inbetriebnahme des Hörsystems 4 abgespielt wird und beispielsweise von der Steuereinheit 10 erzeugt wird oder in dieser gespeichert ist. Dadurch erfolgt noch vor einem eigentlichen Hörbetrieb eine Identifikation des Hörers 6.

In einer ebenfalls nicht gezeigten Variante wird der Hörer 6 im Rahmen einer open-loop-gain-Messung des Hörsystems 4 identifiziert. Diese open-loop-gain-Messung wird auch als Kalibrierungsbetrieb bezeichnet und ist genauer gesagt ein Kalibrierungsbetrieb zur Kalibrierung einer maximalen Verstärkung des Hörgeräts 4, welche üblicherweise von den jeweils konkret vorliegenden und möglicherweise wechselnden Umgebungsbedingungen abhängt. Hierbei weist das Hörsystem 2 also eine Verstärkungsregelung auf, welche in dem Kalibrierungsbetrieb kalibriert wird, indem ein Testsignal als das Eingangssignal 104 verwendet wird, wodurch ein Kalibrierungssignal erzeugt wird, um die maximale Verstärkung des Hörsystems 4 einzustellen. Das Kalibrierungssignal dient in Kombination mit dem Testsignal insbesondere dazu, die Übertragungsfunktion vom Hörer 6 des Hörsystems 4 zum Trommelfell des Nutzers zu bestimmen und abhängig davon die maximale Verstärkung einzustellen. Das Kalibrierungssignal wird dann zugleich als Sensorsignal 114 verwendet. Alternativ oder zusätzlich erfolgt die beschriebene Messung adaptiv im laufenden Betrieb und nicht oder nicht ausschließlich im Kalibrierungsbetrieb.

In einer nicht gezeigten Variante wird zusätzlich zur Identifikation des Hörers 6 mittels der beschriebenen Phasenmessung auch eine Leistungsklasse des Hörers 6 mittels einer Impedanzmessung oder mittels einer Amplitudenmessung oder beides bestimmt. Die Leistungsklasse ist beispielsweise durch einen elektrischen Widerstand des Hörers 6 definiert, d.h. in den Hörer 6 ist ein elektrischer Widerstand integriert, z.B. ähnlich wie der Sensor 4 in den Fig. 4a, 4b. Der Widerstand weist einen bestimmten Widerstandswert auf, welcher einer bestimmten Leistungsklasse zugeordnet ist, sodass durch eine Messung des Widerstands die Leistungsklasse des Hörers 6 bestimmt wird.

### Bezugszeichenliste

- 2: Hörsystem
- 4: Hörgerät
- 6: Hörer
- 8: Verbindung
- 10: Steuereinheit
- 12: Mikrofon
- 14: Sensor
- 16: Höreranschluss
- 18: Signalschnittstelle
- 20, 22: Signalkontakt
- 24, 26: Pol
- 28, 30: Signalkontakt

- 100: Schallsignal
- 102: Mikrofonsignal
- 104: Eingangssignal
- 106: Schallsignal
- 108: Magnetfeld
- 110: Primärsignal
- 112: Sekundärsignal
- 114: Sensorsignal

- T: Transferfunktion

## Patentansprüche

1. Verfahren zur Identifikation eines Hörers (6) eines Hörsystems (2), welches ein Hörgerät (4) und den Hörer (6) umfasst,
wobei der Hörer (6) einem von mehreren Hörertypen angehört,
wobei der Hörer (6) zwei Signalkontakte (20, 22) aufweist,
wobei das Hörgerät (4) zwei Pole (24, 26) aufweist, welche mit den Signalkontakten (20, 22) des Hörers (6) verbindbar sind,
wobei der Hörer (6) mittels der Signalkontakte (20, 22) verpolungssicher mit den Polen (24, 26) des Hörgeräts (4) des Hörsystems (2) verbindbar ist,
wobei dem Hörer (6) zur Schallausgabe ein elektrisches Eingangssignal (104) zugeführt wird,
wobei das Eingangssignal (104) ein Primärsignal (110) ist und aufgrund der Schallausgabe ein Sekundärsignal (112) erzeugt wird, welches von dem Eingangssignal (104) abhängig ist,
wobei das Sekundärsignal (112) von einem Sensor (14) erfasst wird, welcher abhängig von dem Sekundärsignal (112) ein elektrisches Sensorsignal (114) erzeugt,
wobei eine Phasenmessung durchgeführt wird, indem ein Phasenunterschied zwischen dem Eingangssignal (104) und dem Sensorsignal (114) bestimmt wird,
wobei der Hörer (6) identifiziert wird, indem der Hörer (6) anhand des Phasenunterschieds einem der mehreren Hörertypen zugeordnet wird, wobei sich ein erster Hörertyp und ein zweiter Hörertyp der mehreren Hörertypen dadurch voneinander unterscheiden, dass diese entgegengesetzt zueinander verpolungssicher ausgebildet sind, sodass sich die beiden Phasenunterschiede, die von einem Hörer (6) des ersten Hörertyps und von einem Hörer (6) des zweiten Hörertyps erzeugt werden, um 180° unterscheiden.

2. Verfahren nach Anspruch 1,
wobei das Hörsystem (2) binaural ist,
wobei ein erster der mehreren Hörertypen ein linker Hörer ist, welcher zur Verwendung auf der linken Seite des Hörsystems (2) vorgesehen ist,
wobei ein zweiter der mehreren Hörertypen ein rechter Hörer ist, welcher zur Verwendung auf der rechten Seite des Hörsystems (2) vorgesehen ist,
wobei eine Seitenerkennung durchgeführt wird, indem der Hörer (6) anhand des Phasenunterschieds als ein linker Hörer oder als ein rechter Hörer identifiziert wird.

3. Verfahren nach Anspruch 1 oder 2,
wobei dem Hörer (6) über die Signalkontakte (20, 22) das elektrische Eingangssignals (104) zugeführt wird,
wobei der Sensor (14) außerhalb des Hörers (6) und unabhängig von dem Hörer (6) angeordnet ist.

4. Verfahren nach Anspruch 1 oder 2,
wobei der Sensor (14) in den Hörer (6) integriert ist und mit diesem fest verbunden ist,
wobei über die Signalkontakte (20, 22) das Sensorsignal (114) übertragen wird.

5. Verfahren nach einem der Ansprüche 1 bis 4,
wobei das Sekundärsignal (112) ein Schallsignal (106) ist, welches von dem Hörer (6) bei der Schallausgabe erzeugt wird,
wobei der Sensor (14) ein Mikrofon (12) ist, welches das Schallsignal (106) aufnimmt.

6. Verfahren nach einem der Ansprüche 1 bis 4,
wobei das Sekundärsignal (112) ein Magnetfeld (108) ist, welches von dem Hörer (6) bei der Schallausgabe erzeugt wird,
wobei der Sensor (14) ein Magnetfeldsensor ist, welcher das Magnetfeld (108) misst.

7. Verfahren nach einem der Ansprüche 1 bis 4,
wobei das Sekundärsignal (112) eine Vibration ist, welches von dem Hörer (6) bei der Schallausgabe erzeugt wird,
wobei der Sensor (14) ein Vibrationssensor oder ein Beschleunigungssensor ist, welcher die Vibration aufnimmt.

8. Verfahren nach einem der Ansprüche 1 bis 7,
wobei das elektrische Eingangssignal (104) ein Startsignal ist, welches beim Einschalten des Hörsystems (4) abgespielt wird.

9. Verfahren nach einem der Ansprüche 1 bis 8,
wobei das Hörsystem (2) eine Verstärkungsregelung aufweist, welche in einem Kalibrierungsbetrieb kalibriert wird, indem ein Testsignal als das Eingangssignal (104) verwendet wird, wodurch ein Kalibrierungssignal erzeugt wird, um eine maximale Verstärkung des Hörsystems (2) einzustellen, wobei das Kalibrierungssignal zugleich als das Sensorsignal (114) verwendet wird.

10. Verfahren nach einem der Ansprüche 1 bis 9,
wobei der Hörer (6) eine Leistungsklasse aufweist, welche durch eine zusätzliche Amplitudenmessung mit dem Sensor (14) ermittelt wird, welche insbesondere zeitgleich zur Phasenmessung durchgeführt wird.

11. Verfahren nach einem der Ansprüche 1 bis 10,
wobei der Hörer (6) eine Leistungsklasse aufweist, welche durch eine zusätzliche Impedanzmessung ermittelt wird, welche insbesondere zeitgleich zur Phasenmessung durchgeführt wird.

12. Verfahren nach einem der Ansprüche 1 bis 11,
wobei die Phasenmessung bei einer Frequenz von höchstens 500 Hz durchgeführt wird.

13. Hörsystem (2), welches ein Hörgerät (4), einen Hörer (6), einen Sensor (14) und eine Steuereinheit (10) umfasst, welche ausgebildet ist zur Durchführung eines Verfahrens nach einem der Ansprüche 1 bis 12.

14. Hörerset, welches zur Verwendung in einem mittels einer Steuereinheit (10) durchgeführten Verfahren nach einem der Ansprüche 1 bis 12 ausgebildet ist und welches wenigstens zwei Hörer (6) aufweist, welche unterschiedlichen Hörertypen angehören und welche derart ausgebildet sind, dass diese durch die Phasenmessung unterscheidbar sind.

## Claims

1. Method for identifying a receiver (6) of a hearing system (2), said hearing system (2) comprising a hearing aid (4) and the receiver (6),
wherein the receiver (6) belongs to one of a plurality of receiver types, wherein the receiver (6) comprises two signal contacts (20, 22),
wherein the hearing aid (4) comprises two poles (24, 26) that can be connected to the signal contacts (20, 22) of the receiver (6),
wherein the receiver (6) can be connected to the poles (24, 26) of the hearing aid (4) of the hearing system (2) by means of the signal contacts (20, 22) in a manner protected against reverse polarity,
wherein an electrical input signal (104) is supplied to the receiver (6) for sound output,
wherein the input signal (104) is a primary signal (110) and a secondary signal (112) is generated on the basis of the sound output, said secondary signal (122) being dependent on the input signal (104),
wherein the secondary signal (112) is captured by a sensor (14), which generates an electrical sensor signal (114) in dependence on the secondary signal (112),
wherein a phase measurement is carried out by determining a phase difference between the input signal (104) and the sensor signal (114), wherein the receiver (6) is identified by assigning the receiver (6) to one of the plurality of receiver types based on the phase difference,
wherein a first receiver type and a second receiver type of the plurality of receiver types differ from each other in such that they are designed to be protected against reverse polarity in the opposite direction to each other, so that the two phase differences generated by a receiver (6) of the first receiver type and by a receiver (6) of the second receiver type differ by 180°.

2. Method according to claim 1,
wherein the hearing system (2) is binaural,
wherein a first of the plurality of receiver types is a left receiver which is provided for use on the left side of the hearing system (2),
wherein a second of the plurality of receiver types is a right receiver provided for use on the right side of the hearing system (2),
wherein a side recognition is carried out by identifying the receiver (6) as a left receiver or as a right receiver based on the phase difference.

3. Method according to claim 1 or 2,
wherein the receiver (6) is supplied with the electrical input signal (104) via the signal contacts (20, 22),
wherein the sensor (14) is arranged outside the receiver (6) and independent of the receiver (6).

4. Method according to claim 1 or 2,
wherein the sensor (14) is integrated in the receiver (6) and is fixedly connected thereto,
wherein the sensor signal (114) is transmitted via the signal contacts (20, 22).

5. Method according to one of claims 1 to 4,
wherein the secondary signal (112) is a sound signal (106), which is generated by the receiver (6) during sound output,
wherein the sensor (14) is a microphone (12) that picks up the sound signal (106).

6. Method according to one of claims 1 to 4,
wherein the secondary signal (112) is a magnetic field (108) generated by the receiver (6) during sound output,
wherein the sensor (14) is a magnetic field sensor that measures the magnetic field (108).

7. Method according to one of claims 1 to 4,
wherein the secondary signal (112) is a vibration generated by the receiver (6) during sound output,
wherein the sensor (14) is a vibration sensor or an acceleration sensor that picks up the vibration.

8. Method according to one of claims 1 to 7,
wherein the electrical input signal (104) is a start signal being played when the hearing system (4) is switched on.

9. Method according to one of claims 1 to 8,
wherein the hearing system (2) comprises an amplification control being calibrated in a calibration mode by using a test signal as the input signal (104), thereby generating a calibration signal to set a maximum amplification of the hearing system (2),
wherein the calibration signal is also used as the sensor signal (114).

10. Method according to one of claims 1 to 9,
wherein the receiver (6) has a power class, which is determined by an additional amplitude measurement with the sensor (14), which is carried out in particular simultaneously with the phase measurement.

11. Method according to one of claims 1 to 10,
wherein the receiver (6) has a power class which is determined by an additional impedance measurement, which is carried out in particular simultaneously with the phase measurement.

12. Method according to one of claims 1 to 11,
wherein the phase measurement is carried out at a frequency of at most 500 Hz.

13. Hearing system (2), which comprises a hearing aid (4), a receiver (6), a sensor (14) and a control unit (10), which is designed to carry out a method according to one of claims 1 to 12.

14. Set of receivers designed for use in a method carried out by means of a control unit (10) according to one of claims 1 to 12 and comprising at least two receivers (6), which belong to different receiver types and which are designed in such a way that they can be identified by the phase measurement.

## Revendications

1. Méthode d'identification d'un écouteur (6) d'un système auditif (2), ledit système auditif (2) comprenant une aide auditive (4) et l'écouteur (6),
dans laquelle l'écouteur (6) appartient à l'un d'une pluralité de types d'écouteurs,
dans laquelle l'écouteur (6) comprend deux contacts de signal (20, 22), dans laquelle l'aide auditive (4) comprend deux pôles (24, 26), qui peuvent être reliés aux contacts de signal (20, 22) de l'écouteur (6),
dans laquelle l'écouteur (6) peut être connecté aux pôles (24, 26) de l'aide auditive (4) du système auditif (2) au moyen des contacts de signal (20, 22) d'une manière protégée contre l'inversion de polarité,
dans laquelle un signal d'entrée électrique (104) est fourni à l'écouteur (6) pour la sortie du son,
dans lequel le signal d'entrée (104) est un signal primaire (110) et un signal secondaire (112) est généré sur la base de la sortie sonore, qui dépend du signal d'entrée (104),
dans laquelle le signal secondaire (112) est détecté par un capteur (14), qui génère un signal électrique de capteur (114) en fonction du signal secondaire (112),
dans laquelle une mesure de phase est effectuée en déterminant une différence de phase entre le signal d'entrée (104) et le signal du capteur (114), dans laquelle l'écouteur (6) est identifié par l'affectation de l'écouteur (6) à l'un de la pluralité de types d'écouteurs sur la base de la différence de phase, dans laquelle un premier type d'écouteur et un deuxième type d'écouteur de la pluralité de types d'écouteurs diffèrent l'un de l'autre en étant conçus pour être protégés contre l'inversion de polarité dans des directions opposées l'un à l'autre, de sorte que les deux différences de phase générées par un écouteur (6) dudit premier type d'écouteur et un écouteur (6) du deuxième type d'écouteur diffèrent de 180°.

2. Méthode selon la revendication 1,
dans laquelle le système auditif (2) est binaural,
dans laquelle un premier de la pluralité de types d'écouteurs est un écouteur gauche prévu pour être utilisé sur le côté gauche du système auditif (2),
dans laquelle un deuxième type d'écouteur de la pluralité de types d'écouteurs est un écouteur droit prévu pour être utilisé sur le côté droit du système auditif (2),
dans laquelle une détection latérale est effectuée en identifiant l'écouteur (6) comme un écouteur gauche ou un écouteur droit sur la base de la différence de phase.

3. Méthode selon la revendication 1 ou 2,
dans laquelle le signal électrique d'entrée (104) est fourni à l'écouteur (6) par l'intermédiaire des contacts de signal (20, 22),
dans laquelle le capteur (14) est disposé à l'extérieur de l'écouteur (6) et indépendant de celui-ci.

4. Méthode selon la revendication 1 ou 2,
dans laquelle le capteur (14) est intégré dans l'écouteur (6) et est relié de manière fixe à celui-ci,
dans laquelle le signal du capteur (114) est transmis par les contacts de signal (20, 22).

5. Méthode selon l'une des revendications 1 à 4,
dans laquelle le signal secondaire (112) est un signal sonore (106) généré par l'écouteur (6) pendant la sortie du son,
dans laquelle le capteur (14) est un microphone (12), qui capte le signal sonore (106).

6. Méthode selon l'une des revendications 1 à 4,
dans laquelle le signal secondaire (112) est un champ magnétique (108) généré par l'écouteur (6) pendant la sortie du son,
dans laquelle le capteur (14) est un capteur de champ magnétique, qui mesure le champ magnétique (108).

7. Méthode selon l'une des revendications 1 à 4,
dans laquelle le signal secondaire (112) est une vibration générée par l'écouteur (6) pendant la sortie du son,
dans laquelle le capteur (14) est un capteur de vibrations ou un capteur d'accélération, qui capte les vibrations.

8. Méthode selon l'une des revendications 1 à 7,
dans laquelle le signal électrique d'entrée (104) est un signal de départ, qui est joué lorsque l'aide auditive (4) est mise en marche.

9. Méthode selon l'une des revendications 1 à 8,
dans laquelle le système auditif (2) comprend une commande d'amplification, qui est calibrée dans un mode de calibrage en utilisant un signal de test comme signal d'entrée (104), générant ainsi un signal de calibrage pour fixer une amplification maximale du système auditif (2),
dans laquelle le signal d'étalonnage est également utilisé comme signal du capteur (114).

10. Méthode selon l'une des revendications 1 à 9,
dans laquelle l'écouteur (6) a une classe de puissance, qui est déterminée par une mesure d'amplitude supplémentaire avec le capteur (14), qui est effectuée en particulier simultanément avec la mesure de phase.

11. Méthode selon l'une des revendications 1 à 10,
dans laquelle l'écouteur (6) a une classe de puissance qui est déterminée par une mesure d'impédance supplémentaire, qui est effectuée en particulier simultanément à la mesure de phase.

12. Méthode selon l'une des revendications 1 à 11,
dans laquelle la mesure de la phase est effectuée à une fréquence de 500 Hz au maximum.

13. Système auditif (2), qui comprend une aide auditive (4), un écouteur (6), un capteur (14) et une unité de commande (10), qui est conçu pour exécuter une méthode selon l'une des revendications 1 à 12.

14. Ensemble de écouteurs adaptés pour être utilisés dans une méthode réalisée par une unité de commande (10) selon l'une des revendications 1 à 12 et comprenant au moins deux écouteurs (6), qui appartiennent à des types de écouteurs différents et qui sont conçus de telle sorte qu'ils puissent être identifiés par la mesure de phase.
